# EUROPÄISCHE PATENTSCHRIFT

(11) **EP 1 079 198 B1**
(45) Veröffentlichungstag und Bekanntmachung des Hinweises auf die Patenterteilung: **29.09.2004**
(21) Anmeldenummer: 00114135.7
(22) Anmeldetag: 11.07.2000
(51) Int. Cl.: F41G 7/22

(54) **Verfahren zur Bestimmung der Relativbewegung zwischen Flugkörper und Ziel**
Method for estimating the relative motion between missile and target
Procédé pour l'estimation du mouvement relatif entre missile et cible

(30) Priorität: 23.08.1999 DE 19939935
(43) Veröffentlichungstag der Anmeldung: 28.02.2001
(73) Patentinhaber: Bodenseewerk Gerätetechnik GmbH, 88662 Überlingen (DE)
(72) Erfinder: Schilli, Thomas, 88699 Frickingen (DE); Bins, Norbert, 88662 Überlingen (DE)
(74) Vertreter: Weisse, Jürgen, Dipl.-Phys.

(56) Entgegenhaltungen:
- EP-A- 0 508 905
- CH-A- 675 638
- DE-A- 3 631 944
- DE-A- 3 835 883
- US-A- 5 275 354

## Beschreibung

### Technisches Gebiet

Die Erfindung betrifft ein Verfahren zur Bestimmung der Relativbewegung zwischen einem mit einem bildverarbeitenden Suchkopf versehenen, zielverfolgenden Flugkörper und einem von dem Suchkopf erfaßten Ziel.

Es ist für verschiedene Zwecke nützlich, die Relativbewegung eines von dem Suchkopf erfaßten Zieles relativ zu dem Flugkörper oder dem Suchkopf zu ermitteln. Das kann eine Verbesserung der Wirksamkeit des Flugkörpers bewirken.

Wenn durch eine Optimierung des Lenkgesetzes ein hoher Prozentsatz von direkten Treffern erzielt wird, dann kann die Masse des Gefechtskopfes klein gehalten werden. Ein kleinerer Gefechtskopf verbessert die Reichweite des Flugkörpers. Außerdem wird die Manövrierfähigkeit des Flugkörpers verbessert. Die Sprengladung des Gefechtskopfes kann bei einem direkten Treffer durch einen Aufschlagzünder gezündet werden. Ein kleiner Gefechtskopf ist jedoch nachteilig, wenn das Ziel knapp verfehlt wird. Dann werden erhöhte Anforderungen an das Zündgesetz gestellt, nach welchem der Gefechtskopf nach Detektierung des Zieles mittels eines Annäherungszünders ausgelöst wird. Die Annäherung an das Ziel wird dabei nach dem Stand der Technik mittels eines aktiven Radarsensors oder eines Lasers detektiert.

Ein wesentlicher Bestandteil des "Zündgesetzes" ist die Zündverzögerung. Das ist die Verzögerung zwischen einem von dem Annäherungs-Sensor erzeugten Annäherungssignal und der tatsächlichen Zündung. Ein Ziel ist nicht überall in dem gleichen Maße verwundbar. Wird die Sprengladung des Gefechtskopfes um Sekundenbruchteile zu früh oder zu spät gezündet, so kommt die Sprengladung nicht optimal zur Wirkung. Das Ziel wird nicht in ausreichendem Maße beschädigt.

Die optimale Zündverzögerung hängt u.a. von der vektoriellen Ziel-Geschwindigkeit relativ zu dem Flugkörper und von dem Winkel zwischen den Geschwindigkeits-Vektoren von Flugkörper und Ziel ab. Dieser Winkel wird als "relativer Flugbahnwinkel" bezeichnet. Diese Größen sind üblicherweise nicht verfügbar.

Die Wirksamkeit eines Flugkörpers kann auch dadurch verbessert werden, daß die Lenkverstärkung im Lenkgesetz an die relative Geschwindigkeit und Lage des Ziels bezogen auf den Flugkörper angepaßt wird.

Die CH-675 638 A5, sieht eine Speicherung der dreidimensionalen Form der Oberfläche mindestens eines Ziels (Flugzeugs) vor. Durch einen "Projektor" wird fluglagengerecht ein zweidimensionales Bild des Modells in der Bildebene des Sensors erzeugt. Das so erzeugte künstliche Bild wird mit dem echten Bild des Flugzeugs verglichen. Zu diesem Zweck wird durch einen Rechner das Modell in Form von äqudistanten Gitterpunkten dargestellt, die eine Schale bilden, welche die Oberfläche des Flugzeugs (Modells) enthält. Diese Gitterpunkte werden längs eines geschlossenen Weges durchlaufen und in der Reihenfolge dieses Weges in die Bildebene des optronischen Sensors projiziert Es werden dann eine Mehrzahl von Modellen projiziert, wobei das Modell mit der besten Übereinstimmung ausgewählt wird. Von dem ausgewählten Modell wird auf den Flugzeugtyp geschlossen.

Die EP 0 508 905 A1 betrifft die Bestimmung der Ziel-Entfernung durch Anpeilen des Ziels in zwei aufeinanderfolgenden Zeitpunkten und Triangulation.

### Offenbarung der Erfindung

Der Erfindung liegt die Aufgabe zu Grunde, die Relativbewegung zwischen Flugkörper und Ziel abzuschätzen.

Erfindungsgemäß wird diese Aufgabe gelöst durch die Verfahrensschritte
(a) Vorgeben wenigstens eines Zieltyps mit einer maximalen absoluten Zielgröße,
(b) Speichern einer Tabelle der sichtbaren absoluten Zielgröße in Abhängigkeit von dem Aspektwinkel für wenigstens einen Zieltyp,
(c) Vorgeben eines geschätzten Aspektwinkels, unter welchern der Zieltyp von dem Suchkopf gesehen wird,
(d) Schätzen der Zielentfernung aus der im Sucher erscheinenden Ausdehnung des Zielbildes und der für einen geschätzten Aspektwinkel sichtbaren realen Zielgröße,
(e) Schätzen eines dreidimensionalen Vektors der relativen Ziel-Geschwindigkeit bezogen auf ein sucherfestes Koordinatensystem anhand der geschätzten Zielentfernung unter Verwendung weiterer meßbarer Größen und
(f) Berechnen eines Zielaspektwinkels aus der relativen Ziel-Geschwindigkeit und der zuletzt geschätzten Zielentfernung und
(g) rekursives Wiederholung der Schritte (c) bis (f) jeweils unter Benutzung des zuletzt berechneten Zielaspektwinkels.

Einige Größen wie die Geschwindigkeit des Flugkörpers und die inertiale Sichtlinien-Drehrate, beide gemessen in dem suchkopffesten Koordinatensystem, sowie die Restflugzeit können direkt gemessen werden. Das Zielbild ist bei der vorgegebenen maximalen, absoluten Größe des Ziels (in Metern) umso kleiner, je weiter das Ziel entfernt ist. Die Größe des Zielbildes hängt weiter von der Richtung ab, aus welcher das Ziel von dem Flugkörper beobachtet wird, dem sog. "Aspektwinkel" oder OTA (Off-Tail-Angle). Dieser Aspektwinkel ist zunächst unbekannt, ebenso wie der Abstand des Ziels vom Flugkörper. In einen rekursiven Algorithmus werden Anfangswerte der unbekannten Größen sowie die direkt meßbaren Größen eingegeben. Der Algorithmus liefert Schätzwerte für den Geschwindigkeits-Vektor des Ziels, ebenfalls in dem suchkopffesten Koordinatensystem. Durch den rekursiven Algorithmus werden diese Schätzwerte des Geschwindigkeits-Vektors des Ziels und die unbekannten Größen zunehmend verbessert.

Ausgestaltungen des Verfahrens sind Gegenstand der Unteransprüche.

Ein Ausführungsbeispiel der Erfindung ist nachstehend unter Bezugnahme auf die zugehörigen Zeichnungen näher erläutert.

### Kurze Beschreibung der Zeichnungen

- Fig.1: veranschaulicht die Definition des "relativen Flugbahnwinkels".
- Fig.2: veranschaulicht die Definition des "Aspektwinkels".
- Fig.3: ist ein Diagramm und zeigt in Abhängigkeit vom Aspektwinkel für verschiedene Zieltypen die größte sichtbare Zielausdehnung in Metern.
- Fig.4: ist ein Blockdiagramm und zeigt den rekursiven Algorithmus.
- Fig.5: ist ein Blockdiagramm des Zündmoduls eines Flugkörpers und veranschaulich die Beeinflussung des Zündgesetzes durch verschiedene aus dem Algorithmus gewonnene Größen.

### Bevorzugte Ausführung der Erfindung

In Fig. 1 ist durch 10 ein Flugkörper angedeutet. Der Flugkörper 10 hat eine Flugkörper-Geschwindigkeit, die durch einen dreidimensionalen Vektor V_{M} dargestellt ist. Der Flugkörper bewegt sich längs einer momentanen Bahn 12 in Verlängerung des Vektors V_{M}. Das Ziel ist mit 14 bezeichnet. Das Ziel 14 hat eine Ziel-Geschwindigkeit, die durch einen dreidimensionalen Vektor V_{T} dargestellt ist. Das Ziel bewegt sich längs einer momentanen Bahn 16. Die beiden momentanen Bahnen 12 und 16 bilden einen Winkel 18. Das ist der relative Flugbahnwinkel.

Fig.2 zeigt den Flugkörper 10 mit einem suchkopffesten Koordinatensystem. Die x^{h}-Achse fällt mit der optischen Achse 20 des Suchkopfes zusammen. Die y^{h}- und z^{h}-Achsen liegen senkrecht zu der optischen Achs 20. In Fig.2 ist die y^{h}-Achse zu sehen. Die z^{h}-Achse liegt senkrecht zur Papierebene von Fig.2. Das Ziel 14 bewegt sich mit der durch Vektor V_{T} bestimmten Geschwindigkeit längs der momentanen Bahn 16. Der Winkel 22 zwischen der optischen Achse 20 und der Bahn 16 ist der "Aspektwinkel". Das ist der Winkel, unter welchem der Suchkopf seitlich auf das Ziel "sieht".

Die größte sichtbare Zielausdehnung (in Metern) hängt von diesem Aspektwinkel ab, wie in Fig.3 dargestellt ist. Wenn das Ziel, ein Flugzeug oder ein Flugkörper von hinten gesehen wird, der Aspektwinkel also null ist, dann ist die größte sichtbare Zielausdehnung, also der Abstand der beiden am weitesten voneinander entfernten Zielpunkte, sehr klein. Das gleiche gilt für die Beobachtung des Ziels von vorn, also für einen Aspektwinkel 180°. Dazwischen liegt ein Bereich, in welchem das Ziel von der Seite gesehen wird und die größte sichtbare Zielausdehnung groß ist. In Fig.3 ist diese größte sichtbare Zielausdehnung als Funktionen des Aspektwinkels für einige Zieltypen dargestellt, nämlich für ein großes Transportflugzeug, für ein kleines Kampfflugzeug und für einen Flugkörper. Das sind typische Werte. Natürlich können im konkreten Fall die realen Werte etwas von diesen Kurven abweichen.

Fig.4 zeigt als Blockdiagramm einen rekursiven Algorithmus durch welchen aus der vorgegebenen maximalen, absoluten Größe des Ziels und der vom Suchkopf beobachteten, von der Beobachtungsrichtung in bekannter Weise abhängigen Größe des Zielbildes unter Verwendung weiterer meßbarer Größen Schätzwerte für den dreidimensionalen Vektor der Zielgeschwindigkeit in einem suchkopffesten Koordinatensystem gewonnen werden.

Der Algorithmus liefert einen Schätzwert für den Vektor der Geschwindigkeit des Ziels 14 im Koordinatensystem des Suchkopfes des Flugkörpers 10. Dieser Vektor ist mit *V*$\frac{\text{h}}{\text{Te}}$ bezeichnet. Aus diesem Schätzwert *V*$\frac{\text{h}}{\text{Te}}$ wird, wie durch Block dargestellt ist, der Aspektwinkel OTA berechnet, unter dem der Suchkopf des Flugkörpers 10 das Ziel 14 beobachtet.

Das geschieht nach der Beziehung$\text{cos (} \text{OTA} \text{) =} \frac{{\text{V}}_{̲} {\text{}}_{\text{Te}}^{\text{h}}}{{\text{V}}_{̲} {\text{}}_{\text{Te}}^{\text{h}}}$

Der daraus gewonnene Aspektwinkel OTA ist auf Block 26 "geschaltet". Der Block 26 erhält über das Startgerät vor dem Abschuß des Flugkörpers den Zieltyp und damit die in einem Speicher abgelegte Funktion dergrößten sichtbaren Zielausdehnung Iₘₐₓ (inMetern) in Abhängigkeit von dem Aspektwinkel OTA, wie sie in Fig.3 dargestellt ist. Aus dieser Funktion und dem Aspektwinkel OTA ergibt sich die unter dem Aspektwinkel sichtbare Zielausdehnung I_{T max}.

Block 28 stellt die Schätzung der Zielentfernung rₑ dar. Zur Schätzung der Zielentfernung wird die Größe des Zielbildes am Suchkopf mit dem Wert I_{T max} von Block 26 verglichen. Je kleiner das Zielbild auf dem bildauflösenden Detektor des Suchkopfes ist, desto größer ist die Zielentfernung. Diese geschätzte Zielentfernung rₑ wird auf einen Block 30 "aufgeschaltet". Der Block 30 repräsentiert die Bildung eines Schätzwertes für die Geschwindigkeit *V*$\frac{\text{h}}{\text{Te}}$ des Ziels im suchkopffesten Koordinatensystem "h". Zu diesem Zweck erhält der Block 30 drei direkt meßbare Größen. Diese Größen sind ein Schätzwert für die inertiale Sichtlinien-Drehrate σ̇^{*h*}, die Restflugzeit t_{go} und die Geschwindigkeit *V*$\frac{\text{h}}{\text{M}}$ des Flugkörpers. Die Sichtlinien-Drehrate und die Geschwindigkeit des Flugkörpers sind wieder auf das suchkopffeste Koordinatensystem "h" bezogen.

Die Sichtlinien-Drehrate σ̇^{*h*} wird in der Weise gemessen, daß das sucherfeste Koordinatensystem gegenüber den Winkelbewegungen des Flugkörpers inertial stabilisiert und in Abhängigkeit von Zielablagewinkeln dem Ziel nachgeführt und aus dieser Nachführung die Sichtlinien Drehrate bestimmt wird. Ein Meßwert für die Restflugzeit wird aus der Vergrößerung des Zielbildes in dem bildverarbeitenden Suchkopf während der Annäherung an das Ziel bestimmt. Die Flugkörper-Geschwindigkeit wird durch eine Trägheitsnavigations-Einheit bestimmt. Aus dem Schätzwert rₑ des Zielabstandes und den vorgenannten drei direkt gemessenen Größen wird ein Schätzwert *V*$\frac{\text{h}}{\text{Te}}$ für die Geschwindigkeit des Ziels relativ zu dem Flugkörper in einem dreidimensionalen Vektor bezogen auf das sucherfeste Koordinatensystem "h" berechnet. Das geschieht nach folgenden Beziehungen:${\text{V}}_{̲} {\text{}}_{\text{Te,x}}^{\text{h}} \text{=} {\text{V}}_{̲} {\text{}}_{\text{Mx}}^{\text{h}} \text{-} \frac{{\text{r}}_{\text{e}}}{{\text{t}}_{\text{go}}}$${\text{V}}_{̲} {\text{}}_{\text{Te,y}}^{\text{h}} \text{=} {\text{V}}_{\text{My}}^{\text{h}} \text{+} {\text{r}}_{\text{e}} {{\text{σ}}^{̇}}_{\text{z}}^{\text{h}}$${\text{V}}_{̲} {\text{}}_{\text{Te,z}}^{\text{h}} \text{=} {\text{V}}_{̲} {\text{}}_{\text{Mz}}^{\text{h}} \text{-} {\text{r}}_{\text{e}} {\text{σ}}_{\text{y}}^{\text{h}} \text{.}$

Darin ist der Vektor *V*$\frac{\text{h}}{\text{Te}}$ der geschätzte Vektor der Ziel-Geschwindigkeit in dem Koordinatensystem (h) des Suchers, der Vektor *V*$\frac{\text{h}}{\text{M}}$ der Vektor der Flugkörper-Geschwindigkeit ebenfalls im Koordinatensystem des Suchers, rₑ die geschätzte Entfernung zwischen Flugkörper und Ziel und σ̇ die inertiale Sichtlinien-Drehrate im Suchersystem.

Der so erhaltene Schätzwert für den Vektor *V*$\frac{\text{h}}{\text{Te}}$ wird, wie geschildert, auf den Block 24 "zurückgeführt". Ebenso "zurückgeführt" ist der Schätzwert rₑ. Diese "Rückführung" symbolisiert eine Rekursion. Das bedeutet, daß die beschriebenen Rechenschritte unter Benutzung der jeweils zuletzt gewonnenen Schätzwerte und der ggf. veränderten direkt gemessenen Größen rekursiv wiederholt werden. Die Schätzwerte werden im Laufe der Rekursion laufend verbessert.

Der Schätzwert für die Zielentfernung rₑ kann dazu dienen, den Gefechtskopf auszulösen. Gesonderte entfernungsmessende Mittel wie Radar-oder Laser Annäherungssensoren können entfallen.

Aus dem Schätzwert für die Geschwindigkeit des Ziels im sucherfesten Koordinatensystem "h" kann der relative Flugbahnwinkel zwischen Flugkörper und Ziel aus der Beziehung$\text{cos(} \text{P} \text{) =} \frac{{\text{V}}_{̲} {\text{}}_{\text{M}} {\text{V}}_{̲} {\text{}}_{\text{Te}}}{\left|{\text{V}}_{̲} {\text{}}_{\text{M}}\right| \left|{\text{V}}_{̲} {\text{}}_{\text{Te}}\right|}$ bestimmt werden. Im Zähler steht das skalare Produkt der beiden Geschwindigkeitsvektoren *V*$\frac{\text{h}}{\text{Te}}$ und *V*$\frac{\text{h}}{\text{M}}$. Im Nenner steht das Produkt der Vektorlängen.

Fig.5 zeigt ein Zündmodul 32 des Flugkörpers. Mit 34 ist die sichtbare Zielstruktur bezeichnet. Der bildauflösende Detektor des Suchkopfes und die beschriebene Signalverarbeitung, dargestellt durch Block 36 liefert ein Abstandssignal rₑ, durch welches bei Unterschreiten eines bestimmten Wertes die Zündung des Gefechtskopfes 38 eingeleitet wird. Stattdessen kann auch ein gesonderter Abstandssensor vorgesehen sein. Ein Block 40 stellt eine Datenverarbeitung dar, durch welche in Abhängigkeit von Zieltyp, Geschwindigkeit des Flugkörpers, Geschwindigkeit des Ziels und relativem Flugbahnwinkel P eine Zündverzögerungszeit berechnet und eine entsprechende Zündverzögerung bewirkt wird. Die Geschwindigkeit des Ziels und der relative Flugbahnwinkel werden in der vorstehend beschriebenen Weise von der Lenkeinheit 42 des Flugkörpers gewonnen.

In ähnlicher Weise kann auch die Lenkverstärkung im Lenkgesetz nach Maßgabe des Aspektwinkels und der Zielgeschwindigkeit optimiert werden.

## Patentansprüche

1. Verfahren zur Bestimmung der Relativbewegung zwischen einem mit einem bildverarbeitenden Suchkopf versehenen zielverfolgenden Flugkörper und einem von dem Suchkopf erfaßten Ziel, mit den Verfahrensschritten:
a Vorgeben wenigstens eines Zieltyps mit einer maximalen absoluten Zielgröße,
b Speichern einer Tabelle der sichtbaren absoluten Zielgröße in Abhängigkeit von dem Aspektwinkel für wenigstens einen Zieltyp,
c Vorgeben eines geschätzten Aspektwinkels, unter welchem der Zieltyp von dem Suchkopf gesehen wird,
d Schätzen der Zielentfemung aus der im Sucher erscheinenden Ausdehnung des Zielbildes und der für einen geschätzten Aspektwinkel sichtbaren realen Zielgröße,
e Schätzen eines dreidimensionalen Vektors der relativen Ziel-Geschwindigkeit bezogen auf ein sucherfestes Koordinatensystem anhand der geschätzten Zielentfernung unter Verwendung weiterer meßbarer Größen und
f Berechnen eines Zielaspektwinkels aus der relativen Ziel-Geschwindigkeit und der zuletzt geschätzten Zielentfernung und
g rekursives Wiederholung der Schritte c bis f jeweils unter Benutzung des zuletzt berechneten Zielaspektwinkels.

2. Verfahren nach Anspruch 1, **dadurch gekennzeichnet, daß** als weitere meßbaren Größen die Flugkörper-Geschwindigkeit, die Sichtlinien-Drehrate und die Restflugzeit bestimmt werden.

3. Verfahren nach Anspruch 2, **dadurch gekennzeichnet, daß** die Flugkörper-Geschwindigkeit durch eine Trägheitsnavigations-Einheit bestimmt wird.

4. Verfahren nach Anspruch 2 oder 3, **dadurch gekennzeichnet, daß** das sucherfeste Koordinatensystem gegenüber den Winkelbewegungen des Flugkörpers inertial stabilisiert und in Abhängigkeit von Zielablagewinkeln dem Ziel nachgeführt und aus dieser Nachführung die Sichtlinien Drehrate bestimmt wird.

5. Verfahren nach einem der Ansprüche 2 bis 4, **dadurch gekennzeichnet, daß** ein Meßwert für die Restflugzeit aus der Vergrößerung des Zielbildes in dem bildverarbeitenden Suchkopf während der Annäherung an das Ziel bestimmt wird.

6. Verfahren nach einem der Ansprüche 1 bis 5, **dadurch gekennzeichnet, daß** ein Schätzwert des Vektors der Ziel-Geschwindigkeit im Koordinatensystem des Suchers aus den nachstehenden Beziehungen bestimmt wird:${\text{V}}_{̲} {\text{}}_{\text{Te,x}}^{\text{h}} \text{=} {\text{V}}_{̲} {\text{}}_{\text{Mx}}^{\text{h}} \text{-} \frac{{\text{r}}_{\text{e}}}{{\text{t}}_{\text{go}}}$${\text{V}}_{̲} {\text{}}_{\text{Te,y}}^{\text{h}} \text{=} {\text{V}}_{̲} {\text{}}_{\text{My}}^{\text{h}} \text{+} {\text{r}}_{\text{e}} {{\text{σ}}^{̇}}_{\text{z}}^{\text{h}}$${\text{V}}_{̲} {\text{}}_{\text{Te,z}}^{\text{h}} \text{=} {\text{V}}_{̲} {\text{}}_{\text{Mz}}^{\text{h}} \text{-} {\text{r}}_{\text{e}} {\text{σ}}_{\text{y}}^{\text{h}} \text{.}$ wobei der Vektor *V*$\frac{\text{h}}{\text{Te}}$ der geschätzte Vektor der Ziel-Geschwindigkeit in dem Koordinatensystem (h) des Suchers, der Vektor *V*$\frac{\text{h}}{\text{M}}$ der Vektor der Flugkörper-Geschwindigkeit ebenfalls im Koordinatensystem des Suchers, rₑ die geschätzte Entfernung zwischen Flugkörper und Ziel und σ̇ die inertiale Sichtlinien-Drehrate im Suchersystem ist.

7. Verfahren nach Anspruch 6, **dadurch gekennzeichnet, daß** der Zielaspektwinkel OTA aus der Beziehung$\text{cos (} \text{OTA} \text{) =} \frac{{\text{V}}_{̲} {\text{}}_{\text{Te}}^{\text{h}}}{\left|{\text{V}}_{̲} {\text{}}_{\text{Te}}^{\text{h}}\right|}$ bestimmt wird.

8. Verfahren nach Anspruch 6 oder 7, **dadurch gekennzeichnet, daß** ein relativer Flugbahnwinkel P zwischen Flugkörper und Ziel aus der Beziehung$\text{cos(} \text{P} \text{) =} \frac{{\text{V}}_{̲} {\text{}}_{\text{M}} {\text{V}}_{̲} {\text{}}_{\text{Te}}}{\left|{\text{V}}_{̲} {\text{}}_{\text{M}}\right| \left|{\text{V}}_{̲} {\text{}}_{\text{re}}\right|}$ bestimmt wird.

9. Verfahren nach einem der Ansprüche 1 bis 8, **dadurch gekennzeichnet, daß** eine Zündverzögerungszeit eines Gefechtskopfes des Flugkörpers nach Maßgabe der beobachteten Zielstruktur, der relativen Zielgeschwindigkeit und des relativen Flugbahnwinkels optimiert wird.

10. Verfahren nach einem der Ansprüche 1 bis 9, **dadurch gekennzeichnet, daß** das die Lenkverstärkung im Lenkgesetz nach Maßgabe des Aspektwinkels und der Zielgeschwindigkeit optimiert wird.

## Claims

1. Method for determining of the relative movement between a target tracking missile and a target, the missile being provided with an image processing seeker head and the target being detected by the seeker head, comprising the method steps of:
a defining at least one target type with a maximal absolute target size,
b storing a table of the visible absolute target size as a function of the off-tail angle for at least one target type,
c defining an estimated off-tail angle at which the target type is visible in the seeker head,
d estimating the target distance from the target image extension appearing in the seeker and the visible real target size for an estimated off-tail angle,
e estimating a three-dimensional vector of the relative target velocity relative to the coordinate system fixed to the seeker head with the estimated target distance using further measurable quantities and
f calculating a target off-tail angle from the relative target velocity and the last estimated target distance and
g recursive repetition of steps c to f while using the last calculated target off-tail angle, respectively.

2. Method according to claim 1, **characterized in that** the missile velocity, the line-of-sight angular rate and the remaining time of flight are determined as further measureable quantities.

3. Method according to claim 2, **characterized in that** the missile velocity is determined by an inertial navigation unit.

4. Method according to claim 2 or 3, **characterized in that** the coordinate system fixed to the seeker head is inertially stabilized with respect to the angular movements of the missile and target is tracked with the coordinate system as a function of the target deviation angles, the line-of-sight angular rate being determined from the tracking.

5. Method according to any of claims 2 to 4, **characterized in that** a measured quantity is determined for the remaining time of flight from the enlargement of the target image in the image processing seeker head during the approach to the target.

6. Method according to any of claims 1 to 5, **characterized in that** an estimated value of the vector of the target velocity in the coordinate system of the seeker is determined according to the following relations:${\text{V}}_{̲} {\text{}}_{\text{Te,x}}^{\text{h}} \text{=} {\text{V}}_{̲} {\text{}}_{\text{Mx}}^{\text{h}} \text{-} \frac{{\text{r}}_{\text{e}}}{{\text{t}}_{\text{go}}}$${\text{V}}_{̲} {\text{}}_{\text{Te,y}}^{\text{h}} \text{=} {\text{V}}_{̲} {\text{}}_{\text{My}}^{\text{h}} \text{+} {\text{r}}_{\text{e}} {{\text{σ}}^{̇}}_{\text{z}}^{\text{h}}$${\text{V}}_{̲} {\text{}}_{\text{Te,z}}^{\text{h}} \text{=} {\text{V}}_{̲} {\text{}}_{\text{Mz}}^{\text{h}} \text{-} {\text{r}}_{\text{e}} {\text{σ}}_{\text{y}}^{\text{h}} \text{.}$ the vector *V*$\frac{\text{h}}{\text{Te}}$ being the estimated vector of the target velocity in the coordinate system (h) of the seeker, the vector *V*$\frac{\text{h}}{\text{M}}$ being the vector of the missile velocity likewise in the coordinate system of the seeker, rₑ is the estimated distance between missile and the target and σ̇ is the inertial line-of-sight angular rate in the seeker system.

7. Method according to claim 6, **characterized in that** the target off-tail angle OTA is determined from the relation$\text{cos (} \text{OTA} \text{) =} \frac{{\text{V}}_{̲} {\text{}}_{\text{Te}}^{\text{h}}}{\left|{\text{V}}_{̲} {\text{}}_{\text{Te}}^{\text{h}}\right|}$

8. Method according to claim 6 or 7, **characterized in that** a relative trajectory angle P between the missile and the target is determined from the relation$\text{cos} \text{(} \text{P} \text{) =} \frac{{\text{V}}_{̲} {\text{}}_{\text{M}} {\text{V}}_{̲} {\text{}}_{\text{Te}}}{\left|{\text{V}}_{̲} {\text{}}_{\text{M}}\right| \left|{\text{V}}_{̲} {\text{}}_{\text{Te}}\right|}$

9. Method according to any of claims 1 to 8, **characterized in that** a trigger delay time of a war head of the missile is optimized in accordance with the observed target structure, the relative target velocity and the relative trajectory angle.

10. Method according to any of claims 1 to 9, **characterized in that** the steering amplification in the steering law is optimized in accordance with the off-tail angle and the target velocity.

## Revendications

1. Procédé destiné à déterminer le déplacement relatif entre un missile de poursuite pourvu d'une tête chercheuse à traitement d'image et une cible détectée par la tête chercheuse, comportant les étapes de procédé de :
(a) prédéfinition d'au moins un type de cible présentant une taille de cible maximale absolue,
(b) mémorisation d'un tableau de la taille de cible visible absolue en fonction de l'angle d'aspect pour au moins un type de cible,
(c) prédéfinition d'un angle de cible estimé sous lequel la tête chercheuse voit le type de cible,
(d) estimation de l'éloignement de la cible à partir de l'étendue de l'image de la cible apparaissant dans le viseur et de la taille de cible visible réelle pour l'angle d'aspect estimé,
(e) estimation d'un vecteur tridimensionnel de la vitesse relative de la cible par rapport à un système de coordonnées fixe par rapport au viseur à l'aide de l'éloignement estimé de la cible en utilisant d'autres grandeurs mesurables et
(f) calcul d'un angle d'aspect de la cible à partir de la vitesse relative de la cible et de l'éloignement de la cible estimé en dernier et
(g) répétition récurrente des étapes c à f en utilisant à chaque fois l'angle d'aspect de la cible calculé en dernier.

2. Procédé selon la revendication 1, **caractérisé en ce que** d'autres grandeurs mesurables, à savoir la vitesse du missile, le coefficient de rotation de la ligne de visée et le temps de vol restant, sont déterminées.

3. Procédé selon la revendication 2, **caractérisé en ce que** la vitesse du missile est déterminée par un module de navigation inertielle.

4. Procédé selon la revendication 2 ou 3, **caractérisé en ce que** le système de coordonnées fixe par rapport au viseur est stabilisé inertiellement par rapport aux déplacements angulaires du missile et est appliqué à la cible en fonction des angles de déviation de la cible et le coefficient de rotation de la ligne de visée est déterminé en fonction de cette application.

5. Procédé selon l'une quelconque des revendications 2 à 4, **caractérisé en ce qu'**une valeur de mesure du temps de vol restant est déterminée à partir de l'agrandissement de l'image de la cible dans la tête chercheuse à traitement d'image pendant l'approche vers la cible.

6. Procédé selon l'une quelconque des revendications 1 à 5, **caractérisé en ce qu'**une estimation de la valeur du vecteur de la vitesse de la cible est déterminée dans le système de coordonnées du viseur à partir des relations suivantes :${\text{V}}_{̲} {\text{}}_{\text{Te,x}}^{\text{h}} \text{=} {\text{V}}_{̲} {\text{}}_{\text{Mx}}^{\text{h}} \text{-} \frac{{\text{r}}_{\text{e}}}{{\text{t}}_{\text{go}}}$${\text{V}}_{̲} {\text{}}_{\text{Te,y}}^{\text{h}} \text{=} {\text{V}}_{̲} {\text{}}_{\text{My}}^{\text{h}} \text{+} {\text{r}}_{\text{e}} {{\text{σ}}^{̇}}_{\text{z}}^{\text{h}}$${\text{V}}_{̲} {\text{}}_{\text{Te,z}}^{\text{h}} \text{=} {\text{V}}_{̲} {\text{}}_{\text{Mz}}^{\text{h}} \text{-} {\text{r}}_{\text{e}} {\text{σ}}_{\text{y}}^{\text{h}} \text{.}$ le vecteur *V*$\frac{\text{h}}{\text{Te}}$ étant l'estimation du vecteur de la vitesse de la cible dans le système de coordonnées (h) du viseur, le vecteur *V*$\frac{\text{h}}{\text{M}}$ étant le vecteur de la vitesse du missile se trouvant également dans le système de coordonnées du viseur, rₑ étant l'estimation de l'éloignement entre le missile et la cible et σ étant le coefficient de rotation inertielle de la ligne de visée dans le système du viseur.

7. Procédé selon la revendication 6, **caractérisé en ce que** l'angle d'aspect de la cible OTA est déterminé à partir de la relation$\text{cos (} \text{OTA} \text{) =} \frac{{\text{V}}_{̲} {\text{}}_{\text{Te}}^{\text{h}}}{\left|{\text{V}}_{̲} {\text{}}_{\text{Te}}^{\text{h}}\right|}$

8. Procédé selon la revendication 6 ou 7, **caractérisé en ce qu'**un angle relatif de trajectoire P entre le missile et la cible est déterminé à partir de la relation$\text{cos (} \text{P} \text{) =} \frac{{\text{V}}_{̲} {\text{}}_{\text{M}} {\text{V}}_{̲} {\text{}}_{\text{re}}}{\left|{\text{V}}_{̲} {\text{}}_{\text{M}}\right| \left|{\text{V}}_{̲} {\text{}}_{\text{re}}\right|}$

9. Procédé selon l'une quelconque des revendication 1 à 8, **caractérisé en ce qu'**un délai d'allumage d'une tête de missile est optimisé en fonction de la structure de cible observée, de la vitesse relative de la cible et de l'angle relatif de la trajectoire.

10. Procédé selon l'une quelconque des revendications 1 à 9, **caractérisé en ce que** l'amplification du guidage dans la loi de guidage est optimisée en fonction de l'angle d'aspect et de la vitesse de la cible.
